# EUROPÄISCHE PATENTSCHRIFT

(11) **EP 0 296 161 B1**
(45) Veröffentlichungstag und Bekanntmachung des Hinweises auf die Patenterteilung: **03.01.1990**
(21) Anmeldenummer: 87901480.1
(22) Anmeldetag: 10.03.1987
(51) Int. Cl.: B27B 25/02, B27B 31/06

(54) **VERFAHREN UND VORRICHTUNG ZUM ZUFÜHREN VON BAUMSTÄMMEN ZU EINER BEARBEITUNGSMASCHINE**
PROCESS AND DEVICE FOR FEEDING TREE-TRUNKS TO A PROCESSING MACHINE
PROCEDE ET DISPOSITIF POUR INTRODUIRE DES TRONCS D'ARBRE DANS UNE MACHINE DE TRAITEMENT

(30) Priorität: 11.03.1986 DE 3607980
(43) Veröffentlichungstag der Anmeldung: 28.12.1988
(73) Patentinhaber: Gebrüder Linck, Maschinenfabrik "Gatterlinck" GmbH & Co.KG, D-77704 Oberkirch (DE)
(72) Erfinder:
(74) Vertreter: Katscher, Helmut, Dipl.-Ing.
(86) Internationale Anmeldenummer: EP8700137
(87) Internationale Veröffentlichungsnummer: WO8705555

(56) Entgegenhaltungen:
- EP-A- 0 144 003
- DE-A- 3 137 401
- DE-A- 3 415 932
- US-A- 3 204 674

## Beschreibung

Die Erfindung betrifft ein Verfahren zum Zuführen von Baumstämmen zu einer Bearbeitungsmaschine mittels jeweils symmetrisch zur Zuführ- Mittellinie der Bearbeitungsmaschine zustellbarer Zentrierelemente, wobei vor dem Einlauf in die Bearbeitungsmaschine mehrere einander gegenüberliegende Führungsflächen am Baumstamm gefräst werden und unmittelbar anschließend mit FQhrungselementen in Eingriff treten.

Baumstämme, die in Bearbeitungsmaschinen, wie Sägemaschinen und Proflizerspanungsmaschinen, in Balken, Kantholz, Bretter und gegebenenfalls Nutzspäne zerlegt werden, müssen der Bearbeitungsmaschine geradlinig zugeführt werden, wobei die Zuführ-Mittellinie möglichst genau mit der Mittellinie des Baumstammes übereinstimmen soll, um eine optimale Holzausnutzung zu ermöglichen. Während des Zuführvorgangs müssen Schwenkbewegungen des Baumstammes weitestgehend ausgeschlossen werden, da anderenfalls die Schnitte nicht geradlinig verlaufen.

Um eine solche geradlinige Zuführung von Baumstämmen zu einer Bearbeitungsmaschine zu ermöglichen, ist es bekannt, vorher Führungsflachen am Baumstamm zu fräsen, die geradlinig verlaufen und bei der Zuführung eine geradlinige Führung des Baumstammes an diesen Führungsflächen ermöglichen. Dadurch werden die Schwierigkeiten, die sich aus der konischen und üblicherweise gekrümmten Form der Außenflächen der Baumstämme ergeben, wenn diese Außenflächen als Führungsflächen benutzt werden, im unmittelbaren Bereich der Bearbeitungsmaschine zwar überwunden; tatsächlich werden diese Schwierigkeiten aber nur verlagert, weil auch zum Fräsen der Führungsflächen eine geradlinige und nach der Mittelachse des Baumstammes ausgerichtete Zuführung erfolgen muß.

Bei einem bekannten Verfahren (DE-C-29 21 458) werden die Baumstämme zu diesem Zweck jeweils im mittleren Bereich und am Ende von zentrisch zustellbaren Spannzangen aufgenommen, die jeweils von Schlitten getragen werden, die entlang einer Schiene verfahrbar sind. Der so aufgenommene Baumstamm wird Fräsem zugeführt, die Bearbeitungsflächen fräsen, an denen der Baumstamm anschließend von Führungsrollen geführt wird. Sobald der Anfang des Baumstammes von diesen Führungsrollen aufgenommen ist, öffnet sich die mittlere Spannzange ; die Führung des Baumstammes erfolgt dann zwischen den Führungsrollen und mit der hinteren Spannzange. Der so geführte und teilweise bearbeitete Baumstamm wird einer Bearbeitungseinrichtung zugeführt, in der die Stammaußenfläche zylindrisch gefräst wird. An dieser zylindrischen Fläche erfolgt eine weitere Abstützung, während der allseitig bearbeitete Baumstamm mehreren Vorschubwalzen zugeführt wird, die am Einlauf einer nachfolgenden Bearbeitungsmaschine, beispielsweise einer Säge, angeordnet sind.

Der Aufbau der für dieses bekannte Verfahren erforderlichen Vorrichtung ist verhältnismäßig kompliziert. Die die Spannzangen tragenden, längsverfahrbaren Schlitten müssen nach dem Durchlauf eines Baumstammes erst in ihre Ausgangsposition zurückgefahren und beladen werden, bevor sie den nächsten Baumstamm zuführen können. Dadurch sind der möglichen Arbeitsgeschwindigkeit enge Grenzen gesetzt. Um eine genaue Führung des Baumstammes am Einlauf der Bearbeitungsmaschine zu ermöglichen, müssen bei dem bekannten Verfahren nacheinander in zwei Bearbeitungsvorgängen Führungsflächen gefräst werden, nämlich einmal zu der anfänglichen Führung des Stammanfangs und zum anderen zur Erzielung der zylindrischen Außenfläche vor dem Einlauf in die Gruppe von Führungswalzen vor der Bearbeitungsmaschine.

Aufgabe der Erfindung ist es daher, ein Verfahren der eingangs genannten Gattung zu schaffen, das in einem raschen Arbeitsablauf und mit geringem Arbeits- und Bauaufwand eine genaue Zuführung der Baumstämme zu einer Bearbeitungsmaschine ermöglicht.

Mit der Erfindung soll außerdem eine vorteilhafte Vorrichtung zur Durchführung dieses Verfahrens geschaffen werden.

Diese Aufgabe wird erfindungsgemäß dadurch gelöst, daß mehrere in Bewegungsrichtung der Baumstämmme hintereinander angeordnete Gruppen von mindestens zum Teil antreibbaren Zentrierwalzen während der Zuführung eines Baumstammes in der Weise gesteuert werden, daß die Zentrierwalzen der jeweils vom Stammanfang und vom Stammende durchlaufenen Gruppen symmetrisch zugestellt werden, während die Zentrierwalzen der übrigen Gruppen in ihrer zurückgezogenen bzw. entlasteten Stellung bleiben.

Im Gegensatz zu mit dem Baumstamm mitlaufenden Spannzangen bleiben beim erfindungsgemäßen Verfahren die einzelnen Gruppen von Zentrierwalzen ortsfest. Mit dem vorwärtsbewegten Baumstamm wandern nur die Stellen mit, an denen die Zentrierwalzen den Baumstamm symmetrisch zu seiner Mittellinie abstützen. Diese Abstützung erfolgt am Stammende während des gesamten Zuführvorgangs, d. h. alle nacheinander vom Stammende durchlaufenen Gruppen von Zentrierwalzen führen und stützen das Stammende. Der Stammanfang wird von den jeweils durchlaufenen Gruppen von Zentrierwalzen nur so lange gestützt und geführt, bis er in die Vorrichtung eingeführt wird, die die Führungsflächen anfräst, die unmittelbar anschließend von den Führungselementen gestützt werden.

In dieser Zuführbewegung kann der Baumstamm unmittelbar anschließend und ohne die Notwendigkeit, ihn nochmals zwischen Führungswalzen aufzunehmen, der Bearbeitungsmaschine, beispielsweise einer Säge, zugeführt werden. Der gesamte Arbeitsablauf kann kontinuierlich erfolgen, da sich an das Stammende eines voranlaufenden Baumstammes unmittelbar der Stammanfang eines nachfolgenden Baumstammes anschließen kann. Dadurch wird eine sehr hohe Arbeitsgeschwindigkeit ermöglicht.

Es ist zwar bekannt, zur Zuführung von Baumstämmen zu Bearbeitungsmaschinen Zentrierwalzen zu verwenden, die von gegenüberliegenden Seiten zentrisch zugestellt werden (DE-A-16 28 866). Hierbei sind die Zentrierwalzen aber in zwei ortsfesten Gruppen angeordnet, die der Baumstamm durchläuft. Wenn der Baumstamm gekrümmt ist, führt er dabei eine Schwenkbewegung aus.

Es ist außerdem bekannt, bei Zuführeinrichtungen zu Holzbearbeitungsmaschinen ein hebbares Rollenbett anzuordnen, das den Baumstamm trägt (DE-A-32 46 969).

Hierbei wird der Baumstamm aber entlang seiner unteren Mantellinie geführt, so daß im allgemeinen keine zentrische Ausrichtung zur Zuführ- Mittellinie der Bearbeitungsmaschine möglich ist

Der Gegenstand des Anspruchs 2 und der davon abhängigen Ansprüche 3-6 betrifft die Vorrichtung zur Durchführung des Verfahrens.

Eine solche Vorrichtung zur Durchführung des Verfahrens wird in der nachfolgenden Beschreibung und der Zeichnung näher erläutert. Es zeigt :
Fig. 1 in einer Seitenansicht eine Vorrichtung zum Zuführen von Baumstämmen zu einer Säge,
Fig. 2-4 die Vorrichtung nach Fig. 1 in aufeinanderfolgenden Schritten des Zuführvorganges,
Fig. 5 einen vergrößerten Teilschnitt längs der Linie V-V in Fig. 4 und
Fig. 6 eine Teilansicht in Richtung des Pfeiles VI in Fig. 5.

Die in der Zeichnung dargestellte Zuführvorrichtung weist ein an Parallellenkem 1 anhebbar aufgenommenes und antreibbares Kettenbett 2 auf, auf dem ein zu bearbeitender Baumstamm 3 herangefördert wird. Über dem Abgabeende des Kettenbetts 2 ist eine Tastwalze 4 höhenbeweglich angeordnet, die mit einer (nicht dargestellten) Meßeinrichtung verbunden ist. Sobald ein Baumstamm 3 in der in Fig. 1 gezeigten Stellung auf dem Kettenbett 2 liegt, wird es angehoben, bis ein von der Tastwalze 4 gegebenes Signal erkennen läßt, daß sich die Mitte des Baumstammes 2 angenähert in der Zuführ-Mittellinie befindet. In dieser Höhenlage wird das Kettenbett 2 gehalten, während der Baumstamm 3 weitertransportiert wird. Wie in Fig. 2 gezeigt, durchläuft der Baumstamm 3 mehrere hintereinander angeordnete Gruppen 5-10 von Zentrierwalzen 11, die jeweils symmetrisch zur Zuführ-Mittellinie 12 zugestellt werden können.

Fig. 5 zeigt, daß jede Gruppe 5-10 von Zentrierwalzen 11 jeweils zwei paarweise gegenüberliegende Zentrierwalzen 11 aufweist. Die von Antriebsmotoren 13 einzeln antreibbaren Zentrierwalzen 11 sind jeweils an einem Schwenkarm 14 gelagert, der jeweils an einer Schwenkwelle 15 angebracht ist. Jeweils die Schwenkwellen 15 von einander gegenüberliegenden Zentrierwalzen 11 sind über Kurbelarme 16 und einen gemeinsamen Lenker 17 miteinander verbunden. Ein druckmittelbetätigter Zylinder 18 treibt die so miteinander verbundenen, gegenüberliegenden Zentrierwalzen 11 zu entgegengesetzten Zustellbewegungen symmetrisch zur Zuführmittellinie 12 an (Fig. 6).

Eine (nicht dargestellte) Steuereinrichtung erhält ein die jeweilige Position des Stammanfangs und des Stammendes anzeigendes Signal. Dieses Signal kann beispielsweise von mehreren Lichtschranken (nicht dargestellt) geliefert werden, die entlang dem Weg des Baumstammes 3 angeordnet sind. Statt dessen ist es auch möglich, nach dem Erfassen einer Anfangsposition des Baumstammes 3 durch einen Rechner die jeweilige Position des Stammanfanges und des Stammendes zu ermitteln.

Die Steuereinrichtung steuert die Zylinder 18 für die Zustellbewegung der Zentrierwalzen in der Weise, daß jeweils die Zentrierwalzen 11 der am Stammanfang und am Stammende befindlichen Gruppe 5-10 zugestellt werden, während sich die übrigen Zentrierwalzen 11 in ihrer nach außen zurückgezogenen Stellung außer Eingriff mit dem Baumstamm 3 befinden.

. So erkennt man, daß in Fig. 2 die Zentrierwalzen 11 der Gruppe 8 am Stammanfang zugestellt sind. Auch die Zentrierwalzen der Gruppe 10 sind noch zugestellt; sie führen das Stammende des vorangehenden Stammes. Die Zentrierwalzen der Gruppe 5 sind zugestellt, weil sie den Baumstamm 3 vom Kettenbett 2 übernehmen.

Bei der in Fig. 3 dargestellten Stellung ist der Baumstamm 3 zwischen den Zentrierwalzen 11 der vordersten Gruppe 10 am Stammanfang und zwischen den Zentrierwalzen 11 der hintersten Gruppe 5 am Stammende aufgenommen. In dieser Stellung tritt der Baumstamm in eine Bearbeitungsstation 19 ein, in der mehrere einander gegenüberliegende Fräser 20 am Baumstamm 3 gegenüberliegende Führungsflächen 21 fräsen (Fig.4). Unmittelbar nach Durchlaufen der Fräser 20 werden diese Führungsflächen 21 an Führungskörpem 22 angestützt und geführt.

Unmittelbar danach tritt der Baumstamm 3 in eine Bearbeitungsmaschine 23 ein, die beim dargestellten Ausführungsbeispiel eine Gruppe von Kreissägen 24 aufweist, durch die der Baumstamm in Kantholz und/oder Bretter zerlegt wird. Während der Baumstamm durch die Bearbeitungsmaschine 23 läuft, wird er unmittelbar vorher durch die Führungskörper 22 und an seinem Stammende durch die jeweils dort zugestellten Zentrierwalzen 11 geführt.

Die Fräser 20 können auch so angeordnet und ausgeführt sein, daß sie am Baumstamm 3 vier längsverlaufende Kanten ausfräsen, die als Führungsflächen für die nachfolgenden Führungskörper 22 dienen und die beim nachfolgenden Sägevorgang zugleich die Kanten der Seitenbretter bilden.

Wie aus der Zeichnung ersichtlich, wird der Baumstamm 3 mit dem Wurzelende voran zugeführt. Das das hintere Stammende bildende Zopfende ist in den meisten Fällen gerade, während das Wurzelende sehr häufig einseitig gekrümmt ist Die Zentrierung des Baumstammes 3 erfolgt somit am geraden Zopfende, während das voranlaufende Wurzelende schon zu Beginn des Zuführvorganges durch die Fräser 20 seitlich abgefräst wurde.

Die Führungskörper 22 können durch Führungsrollen ersetzt werden, wenn die an den nachfolgenden Bearbeitungswerkzeugen 24 auftretenden Kräfte angenähert ausgeglichen sind. Bei höheren einseitigen Bearbeitungskräften sind die Führungskörper 22 zur Führung und seitlichen Abstützung besser geeignet.

Bei der Beschreibung des Ausführungsbeispiels wurde erläutert, daß diejenigen Zentrierwalzen 11, die jeweils keine Führungsfunktion für den Baumstamm 3 übernehmen, zurückgezogen sind. Stattdessen kann auch vorgesehen werden, daß diese Zentrierwalzen nur entlastet werden; die Zentrierwalzen liegen dann noch am Baumstamm 3 an, üben jedoch keine wesentlichen seitlichen Kräfte auf den Baumstamm aus und haben deshalb auch keine Führungsfunktion.

Anstelle der beim Ausführungsbeispiel gezeigten Anordnung von jeweils vier Zentrierwalzen 11 in jeder Gruppe 5-10 kann auch eine andere Anzahl von Zentrierwalzen 11 gewählt werden, beispielsweise drei gleichmäßig am Umfang des Baumstammes verteilte Zentrierwalzen 11. Es ist auch möglich, die Zentrierung nur in einer Ebene, vorzugsweise in der horizontalen Ebene vorzunehmen, wobei in jeder Gruppe 5-10 jeweils nur zwei gegenüberliegende Zentrierwalzen 11 vorgesehen sind, während der Baumstamm 3 auf einem Kettenbett, Rollenbett oder einer ähnlichen horizontalen Führung liegt und transportiert wird.

## Patentansprüche

1. Verfahren zum Zuführen von Baumstämmen zu einer Bearbeitungsmaschine mittels jeweils symmetrisch zur Zuführ-Mittellinie der Bearbeitungsmaschine zustellbarer Zentrierelemente, wobei vor dem Einlauf in die Bearbeitungsmaschine mehrere einander gegenüberliegende Führungsflächen am Baumstamm gefräst werden und unmittelbar anschließend mit Führungselementen in Eingriff treten, dadurch gekennzeichnet, daß mehrere in Bewegungsrichtung der Baumstämme (3) hintereinander angeordnete Gruppen (5-10) von jeweils symmetrisch zur Zuführ-Mittellinie (12) der Bearbeitungsmaschine (23) zustellbaren, mindestens zum Teil antreibbaren Zentrierwalzen (11) während der Zuführung eines Baumstammes in der Weise gesteuert werden, daß die Zentrierwalzen (11) der jeweils vom Stammanfang und vom Stammende durchlaufenen Gruppen (5-10) symmetrisch zugestellt werden, während die Zentrierwalzen (11) der übrigen Gruppen (5-10) in ihrer zurückgezogenen bzw. entlasteten Stellung bleiben.

2. Vorrichtung zur Durchführung des Verfahrens nach Anspruch 1, mit mehreren hintereinander angeordneten Gruppen von symmetrisch gegeneinander zustellbaren Zentrierelementen und mit einer anschließenden Fräseinrichtung zum Fräsen mehrerer einander gegenüberliegender Führungsflächen am Baumstamm und mit unmittelbar dahinter angeordneten, die Führungsflächen berührenden Führungselementen, dadurch gekennzeichnet, daß die Zentrierelemente mindestens teilweise antreibbare Zentrierwalzen (11) sind, die in mindestens vier Gruppen (5-10) hintereinander angeordnet sind.

3. Vorrichtung nach Anspruch 2, dadurch gekennzeichnet, daß vor den Zentrierwalzen (11) ein den Baumstamm (3) aufnehmendes, anhebbares Ketten- oder Rollenbett (2) angeordnet ist, das mit einer den Durchmesser des Baumstammes erfassenden Meßeinrichtung (4) versehen ist.

4. Vorrichtung nach Anspruch 3, dadurch gekennzeichnet, daß die Meßeinrichtung eine über dem vorderen Ende des Ketten- oder Rollenbettes (2) angeordnete Tastwalze (4) aufweist.

5. Vorrichtung nach Anspruch 2, dadurch gekennzeichnet, daß in jeder Gruppe (5-10) jeweils zwei Paare von einander gegenüberliegenden, mit einer gemeinsamen Antriebseinrichtung (18) versehenen und symmetrisch zustellbaren Zentrierwalzen (11) vorgesehen sind.

6. Vorrichtung nach Anspruch 2, dadurch gekennzeichnet, daß eine Fräseinrichtung (19) mit Fräsem (20) und unmittelbar dahinter angeordneten Führungskörpem (22) unmittelbar am Einlauf der Bearbeitungsmaschine (23) angeordnet ist.

## Claims

1. Method for feeding tree trunks to a processing machine by means of centring units which can be advanced, in each case symmetrically to the feed centre line of the processing machine, whereby, before the intake into the processing machine, several guide surfaces opposite each other on the tree trunk are milled and then immediately engage with guide units, characterised in that several groups (5-10) of centring rollers which can be advanced and can at least in part be driven symmetrically to the feed centre line (12) of the processing machine (23), arranged in tandem in the direction of movement of the tree trunks (3), are controlled during the feed of a tree trunk in such a manner that the centring rollers (11) in each case of the groups (5-10) which are run through from the beginning of the trunk and from the end of the trunk, are advanced symmetrically, whilst the centring rollers (11) of the other groups (5-10) remain in their retracted or unburdened position.

2. Device for carrying out the method according to Claim 1, with several groups of centring units arranged in tandem, which can be advanced symmetrically against each other and with a consecutive milling device for the milling of several guide surfaces opposite each other on the tree trunk and with guide units arranged immediately behind them which contact the guide surfaces, characterised in that the centring units are, at least in part driveable centring rollers (11) which are arranged in tandem in at least four groups (5-10).

3. Device according to Claim 2, characterised in that, ahead of the centring rollers (11), a raiseable chain bed or roller bed (2) which lifts the tree trunk (3) is arranged, which is provided with a measurement device (4) which detects the diameter of the tree trunk.

4. Device according to Claim 3, characterised in that the measurement device has a touch roller (4) arranged above the front end of the chain bed or roller bed (2).

5. Device according to Claim 2, characterised in that in each group (5-10), two pairs each of centring rollers (11) opposite each other, fitted with a common drive device (18) and which can be advanced symmetrically, are provided.

6. Device according to Claim 2, characterised in that a milling device (19) with milling cutters (20) and guide units (22) arranged immediately behind them, is arranged immediately at the intake of the processing machine (23).

## Revendications

1. Procédé pour l'introduction de troncs d'arbre à l'aide d'éléments de centrage chaque fois réglables symétriquement par rapport à la ligne médiane d'introduction dans une machine de traitement, plusieurs surfaces de guidage mutuellement opposées étant usinées dans le tronc d'arbre avant introduction de celui-ci dans la machine de traitement et interagissant ensuite immédiatement avec des éléments de guidage, caractérisé en ce qu'on commande plusieurs groupes (5-10) de galets de centrage (11) au moins partiellement entraînables, agencés l'un derrière l'autre dans la direction de déplacement des troncs d'arbre (3) et réglables chaque fois symétriquement par rapport à la ligne médiane d'introduction (12) de la machine de traitement (23) pendant l'introduction d'un tronc d'arbre de telle sorte que les galets de centrage (11) des groupes (5-10) traversés par le début et la fin d'un tronc sont réglés symétriquement, tandis que les galets de centrage (11) des autres groupes (5-10) restent dans leur position retirée ou non sollicitée.

2. Dispositif pour la mise en oeuvre du procédé de la revendication 1, comportant plusieurs groupes d'éléments de centrage agencés l'un derrière l'autre et réglables symétriquement l'un vers l'autre ainsi qu'un dispositif de fraisage monté en aval destiné au fraisage de plusieurs surfaces de guidage mutuellement opposées dans le tronc d'arbre, suivi immédiatement par des éléments de guidage en contact avec tes surfaces de guidage, caractérisé en ce que les éléments de centrage consistent en des galets de centrage (11) au moins partiellement entraînables qui sont agencés l'un derrière l'autre en au moins quatre groupes (5-10).

3. Dispositif selon la revendication 2 caractérisé en ce qu'un train à rouleaux ou à chaînes (2) supportant le tronc d'arbre (3) est agencé en amont des galets de centrage (11) et est muni d'un dispositif de mesure (4) déterminant le diamètre du tronc.

4. Dispositif selon la revendication 3 caractérisé en ce que le dispositif de mesure comporte un galet de palpage (4) agencé au-dessus de l'extrémité avant du train de chaînes ou de rouleaux (2).

5. Dispositif selon la revendication 2 caractérisé en ce que chaque groupe (5-10) comporte chaque fois deux paires de galets de centrage (11) opposés l'un à l'autre, équipés d'un moyen d'entraînement commun (18) et réglables symétriquement.

6. Dispositif selon la revendication 2 caractérisé en ce que le dispositif de fraisage (19) muni des outils de fraisage (20) et immédiatement suivi des organes de guidage (22) est agencé directement à l'entrée de la machine de traitement (23).
